# FASCICULE DE BREVET EUROPEEN

(11) **EP 0 566 489 B1**
(45) Date de publication et mention de la délivrance du brevet: **05.10.1994**
(21) Numéro de dépôt: 93400978.8
(22) Date de dépôt: 15.04.1993
(51) Int. Cl.: A01K 3/00, H01B 5/00

(54) **Ruban pour clôture électrique et filet réalisé à partir de ce ruban**
Elektrozaunband und Netz mit solchem Band
Electric fence tape and net incorporating such tape

(30) Priorité: 17.04.1992 FR 9205031
(43) Date de publication de la demande: 20.10.1993
(73) Titulaire: Hamm, Valéry, F-72200 La Fleche (FR)
(72) Inventeur: Hamm, Valéry, F-72200 La Fleche (FR)
(74) Mandataire: Laget, Jean-Loup

(56) Documents cités:
- EP-A- 0 274 454
- EP-A- 0 369 910
- FR-A- 2 628 603
- FR-E- 12 921

## Description

La présente invention concerne des rubans pour clôture électrique et, par extension, la présente invention concerne également un filet électrique réalisé partiellement au moins à partir de tels rubans.

Une "clôture électrique" se compose généralement d'un électrificateur qui fournit les impulsions de très courte durée, et de conducteurs maintenus en place, à l'aide d'isolateurs, sur des piquets.

Ces conducteurs peuvent se présenter sous forme de fils, de rubans ou de filets. Par rapport aux fils, le principal avantage des rubans mis au point à ce jour, est qu'ils sont plus visibles. Ils sont cependant d'un prix de revient élevé et relativement fragiles du fait de leur composition et de leur mode de fabrication. En effet, les rubans commercialisés à ce jour sont tissés (voir figure 1) en assemblant plusieurs monofilaments de plastique de faible diamètre (en général des brins de polyéthylène de 0,15 à 0,25 mm) avec quelques monofilaments de conducteur (en général du cuivre ou de l'acier inoxydable de diamètre 0,15 à 0,25 mm). Ces conducteurs, de trop petit diamètre, se coupent facilement dans un environnement hostile lorsqu'il sont en cuivre, et sont mauvais conducteurs lorsqu'ils sont en acier inoxydable.

De plus, exposés aux intempéries et aux arcs électriques répétitifs lors des contacts avec les herbes qui poussent, frottant jour et nuit contre les isolateurs, les rubans actuels se désagrègent trop rapidement, en particulier aux points de rupture de fil.

Un ruban de ce type est décrit dans le document EP 0 274 454. La chaîne du ruban est constituée d'un grand nombre de fils en matière plastique parmi lesquels sont disposés des fils conducteurs. De manière à assurer une continuité électrique même en cas de déchirement partiel du ruban, un ou plusieurs fils conducteurs sont disposés de manière à croiser, avec formation d'un contact électrique, lesdits fils conducteurs de chaîne.

Il est d'autre part connu, par le document FR-A-12 921, de constituer une tresse de fils conducteurs formés chacun d'une âme en coton sur laquelle est enroulé un fil conducteur plat. Autour de cette tresse est disposé en hélice, un autre conducteur. L'ensemble est souple et d'une grande résistance mécanique.

Un but de la présente invention est de proposer un ruban pour clôture électrique présentant une grande résistance mécanique et susceptible d'assurer une continuité électrique en cas de rupture en un ou plusieurs points des conducteurs électriques.

L'invention a pour objet un ruban pour clôture électrique du type comportant une âme centrale et au moins un fil conducteur, par exemple métallique, caractérisé en ce que ladite âme centrale est une bande en matière plastique extrudée, et en ce que ledit fil conducteur est enroulé autour de l'âme centrale suivant une trajectoire en hélicoïde aplatie.

Selon d'autres modes de réalisation de l'invention :
- l'âme centrale est conductrice de l'électricité ;
- l'âme centrale comporte des conducteurs métalliques ;
- au moins deux fils métalliques conducteurs d'électricité entourent l'âme centrale suivant des trajectoires en hélicoïdes aplaties, lesdits conducteurs se croisant en un certain nombre de points avec établissement d'un contact ;
- l'un au moins des éléments conducteurs est au moins partiellement composé d'un métal possédant une bonne conductivité électrique, et l'un au moins des éléments conducteurs est au moins partiellement composé d'un métal possédant une bonne résistance mécanique ;
- l'un des fils conducteurs est en acier tandis que l'autre est en cuivre ou en aluminium.

L'invention a également pour objet un filet pour clôture électrique, caractérisé en ce qu'il comporte au moins un ruban pour clôture électrique tel que décrit ci-dessus.

L'invention est décrite ci-après avec référence aux dessins annexés sur lesquels on peut voir :
Fig. 1 : une vue schématique d'un ruban tissé de type connu,
Fig. 2 à Fig.5 : divers modes de réalisation de rubans pour clôture électrique selon l'invention.

Sur la Fig. 1, qui correspond à un ruban de type connu, par exemple par le document FR-A-2 628 603, la chaîne est constituée de fils de matière plastique 1, 2, 3 et de fils conducteurs 4, 5, 6, et la trame est constituée de fils de matière plastique tels que 7. Tous ces fils sont fins pour être tressés facilement et sont donc fragiles.

Sur la Fig. 2, dans un premier mode de réalisation de l'invention, un monofilament conducteur de gros diamètre 8, entoure suivant une trajectoire ressemblant à une hélicoïde aplatie une bande de plastique extrudé 9. Ce mode de réalisation présente l'avantage par rapport aux rubans traditionnels pour clôture électrique d'être plus simple à fabriquer et donc d'être d'un prix de revient moins élevé à composition et quantité de matière égales. De plus avec l'apparition de nouveaux plastiques plus ou moins conducteurs, il est possible de fabriquer un ruban de clôture électrique dans lequel le circuit électrique principal depuis l'électrificateur jusqu'à la bête venant toucher le ruban, comprend d'abord le fil conducteur puis, sur une courte distance (toujours inférieure à la largeur du ruban), la bande plastique elle-même.

Sur la Fig. 3 dans un deuxième mode de réalisation, l'âme centrale est constituée d'une bande plastique extrudée 9, à laquelle est accolé un fil métallique conducteur 10, le tout étant maintenu par un second fil métallique conducteur 8 enroulé suivant le même type de trajectoire que dans le mode de réalisation précédent.

Sur la Fig. 4, dans un troisième mode de réalisation, l'âme centrale est constituée d'une bande plastique extrudée 9, à laquelle sont accolés deux fils métalliques conducteurs 10 et 11, un de chaque côté, le tout étant maintenu par un fil métallique conducteur 8 enroulé suivant le même type de trajectoire que dans les cas précédents.

Sur la Fig. 5 dans un quatrième mode de réalisation de l'invention , deux monofilaments conducteurs 8, 12 de gros ou moyen diamètre, sont enroulés autour d'une bande de plastique extrudé 9. L'enroulement se fait pour chacun des fils 8, 12, selon le même type de trajectoire qu'au mode de réalisation précédent, mais en sens opposés de façon à se croiser en faisant contact électrique à chaque point de croisement. L'utilisation de conducteurs de gros diamètre permet à l'invention de mieux résister aux agressions électriques et mécaniques, alors que les rubans tissés existants sont obligés de se cantonner aux conducteurs de petit diamètre. Le fait que les conducteurs se touchent régulièrement permet de conserver un produit fiable en cas de rupture ponctuelle d'un fil conducteur, car il y aura réélectrification dès le point de contact suivant. Il est encore possible améliorer l'invention, en choisissant des fils conducteurs de natures et de diamètres différents de façon à ce que l'un d'eux améliore les caractéristiques électriques du produit quand l'autre améliore les caractéristiques mécaniques. Les caractéristiques techniques du produit peuvent ainsi être améliorées en mariant des métaux aux propriétés différentes, tels que, d'une part, le cuivre et l'aluminium pour leur meilleure conductivité et, d'autre part, l'acier pour sa meilleure résistance mécanique.

La présente invention s'applique aussi aux filets électriques comportant un ou plusieurs rubans électriques du type ci-dessus. Ces filets sont réalisés par ailleurs de façon classique, soit par soudage, soit par nouage, soit par agrafage, ou par tout autre procédé.

Grâce à ces dispositions, l'invention permet de conserver la bonne visibilité du ruban traditionnel tout en améliorant considérablement les propriétés mécaniques et électriques du conducteur de clôture, et cela avec un prix de revient moindre du fait de la simplicité du processus de fabrication.

## Revendications

1. Ruban pour clôture électrique du type comportant une âme centrale et au moins un fil conducteur, par exemple métallique, caractérisé en ce que ladite âme centrale est une bande (9) en matière plastique extrudée, et en ce que ledit fil conducteur (8) est enroulé autour de l'âme centrale suivant une trajectoire en hélicoïde aplatie.

2. Ruban pour clôture électrique selon la revendication 1, caractérisé en ce que l'âme centrale (9) est conductrice de l'électricité.

3. Ruban pour clôture électrique selon la revendication 1 ou la revendication 2, caractérisé en ce que l'âme centrale (9) comporte des conducteurs métalliques (10, 11).

4. Ruban pour clôture électrique selon l'une quelconque des revendications précédentes, caractérisé en ce que au moins deux fils métalliques conducteurs d'électricité (8, 12) entourent l'âme centrale (9) suivant des trajectoires en hélicoïdes aplaties, lesdits conducteurs (8, 12) se croisant en un certain nombre de points avec établissement d'un contact.

5. Ruban pour clôture électrique selon l'une quelconque des revendications 2 à 4, caractérisé en ce que l'un au moins des éléments conducteurs (8) est au moins partiellement composé d'un métal possédant une bonne conductivité électrique, et l'un au moins des éléments conducteurs (12) est au moins partiellement composé d'un métal possédant une bonne résistance mécanique.

6. Ruban pour clôture électrique selon le revendication 5, caractérisé en ce que l'un (8) des fils conducteurs est en acier tandis que l'autre (12) est en cuivre ou en aluminium.

7. Filet pour clôture électrique, caractérisé en ce qu'il comporte au moins un ruban pour clôture électrique conforme à l'une des revendications 1 à 5.

## Claims

1. An electric fence tape of the type including a central core and at least one electrical conductor wire, for example of metal, characterised in that the central core is a strip (9) of extruded plastic material and in that the conductor wire (8) is wound around the central core along a flattened helicoidal path.

2. An electric fence tape according to Claim 1, characterised in that the central core (9) is electrically conductive.

3. An electric fence tape according to Claim 1 or Claim 2, characterised in that the central core includes metal conductors (10, 11).

4. An electric fence tape according to any one of the preceding claims, characterised in that at least two metal electrical conductor wires (8, 12) surround the central core (9) along flattened helicoidal paths, the conductors (8, 12) crossing at a certain number of points with establishment of a contact.

5. An electric fence tape according to any one of Claims 2 to 4, characterised in that at least one of the conductor elements (8) is at least partially composed of a metal having a good electrical conductivity, and at least one of the conductor elements (12) is at least partially composed of a metal having a good mechanical strength.

6. An electric fence tape according to Claim 5, characterised in that one (8) of the conductor wires is of steel whilst the other (12) is of copper or aluminum.

7. An electric fence net, characterised in that it includes at least one electric fence tape according to one of Claims 1 to 5.

## Patentansprüche

1. Elektrozaunband von dem Typ, der einen zentralen Kern und mindestens einen leitenden Draht, beispielsweise einen metallischen umfaßt, dadurch gekennzeichnet, daß der zentrale Kern ein Streifen (9) aus extrudiertem Kunststoff-Material ist und daß der leitende Draht (8) sich um den zentralen Kern entlang einem Weg einer abgeplatteten Schraubenlinie herumschlingt.

2. Elektrozaunband nach Anspruch 1, dadurch gekennzeichnet, daß der zentrale Kern (9) elektrisch leitend ist.

3. Elektrozaunband nach einem der Ansprüche 1 oder 2, dadurch gekennzeichnet, daß der zentrale Kern (9) metallische Leiter (10, 11) umfaßt.

4. Elektrozaunband nach einem der vorhergehenden Ansprüche, dadurch gekennzeichnet, daß mindestens zwei elektrisch leitende Metalldrähte (8, 12) den zentralen Kern (9) entlang Wegen von abgeplatteten Schraubenlinien umgeben, wobei die Leiter (8, 12) sich an einer bestimmten Anzahl von Punkten unter Einrichtung eines Kontakts kreuzen.

5. Elektrozaunband nach einem der Ansprüche 2 bis 4, dadurch gekennzeichnet, daß mindestens eines der leitenden Elemente (8) mindestens teilweise aus einem Metall mit einer guten elektrischen Leitfähigkeit zusammengesetzt ist und mindestens eines der leitenden Elemente (12) mindestens teilweise aus einem Metall mit einer guten mechanischen Beständigkeit zusammengesetzt ist.

6. Elektrozaunband nach Anspruch 5, dadurch gekennzeichnet, daß der eine (8) der leitenden Drähte aus Stahl ist, während der andere (12) aus Kupfer oder aus Aluminium ist.

7. Elektrozaunnetz, dadurch gekennzeichnet, daß es mindestens ein Elektrozaunband nach einem der Ansprüche 1 bis 5 umfaßt.
